# EUROPÄISCHE PATENTSCHRIFT

(11) **EP 2 501 986 B1**
(45) Veröffentlichungstag und Bekanntmachung des Hinweises auf die Patenterteilung: **02.12.2020**
(21) Anmeldenummer: 11701815.0
(22) Anmeldetag: 27.01.2011
(51) Int. Cl.: F21K 99/00

(54) **LAMPE MIT GASFÜLLUNG**
LAMP HAVING GAS FILLING
LAMPE À REMPLISSAGE DE GAZ

(30) Priorität: 15.02.2010 DE 102010001931
(43) Veröffentlichungstag der Anmeldung: 26.09.2012
(73) Patentinhaber: LEDVANCE GmbH, 85748 Garching (DE)
(72) Erfinder: LORENZ, Stefan, 93083 Obertraubling (DE); HOETZL, Guenter, 93049 Regensburg (DE)
(74) Vertreter: Nordmeyer, Philipp Werner
(86) Internationale Anmeldenummer: PCT/EP2011/051107
(87) Internationale Veröffentlichungsnummer: WO 2011/098358

(56) Entgegenhaltungen:
- EP-A2- 1 471 564
- WO-A1-2009/037053
- DE-A1- 10 260 432
- DE-A1-102008 008 599
- GB-A- 716 642
- JP-A- 2009 277 586

## Beschreibung

### Technisches Gebiet

Die vorliegende Erfindung betrifft eine Lampe mit Gasfüllung.

### Stand der Technik

Eine Lampe mit Gasfüllung ist aus der EP 1 471 564 A2 bekannt. Die dort beschriebene LED-Lampe ist aus einer Feststoff-Lichtquelle, die auf einer Trägerstruktur montiert ist, gebildet. Ein lichtdurchlässiges Gefäß umschließt die Lichtquelle und Trägerstruktur, und eine elektrische Zuleitung sowie Rückführung sind in und aus dem Gehäuse geführt, um die Lichtquelle mit elektrischer Energie zu versorgen. Es befindet sich ein Füllgas mit geringem Molekulargewicht, wie Helium oder Wasserstoff, eingeschlossen in dem Gefäß, welches in thermischem Kontakt mit der Lichtquelle ist.

Diese bekannte LED-Lampe nutzt die Wärmeleitfähigkeit von Helium zur effizienten Kühlung der LED, wobei die Wärme über die Heliumfüllung an die Gefäßwände transportiert wird. Ein Nachteil der Heliumfüllung ist allerdings der hohe Preis dieses Gases, und günstigere Gase, wie beispielsweise Wasserstoff und Stickstoff, zeigen eine schlechtere Wärmeleitung. Eine bessere Wärmeleitung kann erreicht werden, wenn diese Gase mit Luft vermischt werden, was allerdings ein explosives Gemisch ergibt, sodass es zu unerwünschten Gefäßbrüchen kommt. Des Weiteren stellt Helium eine hohe Anforderung an die Dichtigkeit des Gefäßes.

Die DE 102 60 432 A1 zeigt eine einzelne LED mit einem Gas als Füllung und die WO 2009/037053A1 eine LED-Scheinwerferlampe ebenfalls mit einem Gas als Füllung.

Aus der DE 10 2008 008 599 A1 ist eine Leuchtdiodenanordnung in einem mit Luft gefüllten Hohlkörper bekannt.

### Darstellung der Erfindung

Es ist Aufgabe der vorliegenden Erfindung, eine Lampe mit einer Gasfüllung zur Verfügung zu stellen, die kostengünstig herstellbar ist und eine ausgezeichnete Wärmeleitfähigkeit in Kombination mit anderen physikalischen Eigenschaften, wie Druckausgleich und Lichtfilterung, aufweist.

Diese Aufgabe ist mit der Lampe gemäß den Merkmalen des Patentanspruchs 1 gelöst worden. Die Unteransprüche betreffen bevorzugte Ausführungsformen der erfindungsgemäßen Lampe.

Erfindungsgemäß ist die Lampe mit einem Füllgas gefüllt, das ein Gemisch aus mindestens einem Gas mit hoher Wärmeleitfähigkeit und mindestens einem Gas mit einer anderen physikalischen Eigenschaft ist. Diese Lösung hat den Vorteil, dass die Lichtquellen in der Lampe aufgrund der hohen Wärmeleitfähigkeit einer ersten Komponente des Füllgases effizient gekühlt wird, während, aufgrund der Anwesenheit einer zweiten Gaskomponente, das Füllgas weitere Funktionen in der Lampe gleichzeitig erfüllen kann, die sonst separate Komponenten in der Lampe übernehmen müssten. Dieses erhöht die Produktionskosten der Lampe erheblich. Weitere Funktionen der Lampe sind beispielsweise Druckausgleich und Lichtfilterung.

Erfindungsgemäß ist das Gas mit hoher Leitfähigkeit aus der Gruppe Helium und Wasserstoff gewählt, wobei die Verwendung von Helium als besserer Wärmeleiter mit inerten Eigenschaften besonders bevorzugt ist.

Ferner erfindungsgemäß beträgt der Anteil des Gases mit hoher Wärmeleitfähigkeit 1 - 80%, bevorzugt 1 - 10% und insbesondere 8 und 10%, im Füllgasgemisch. Im Allgemeinen kann gesagt werden, dass der Anteil der zweiten Komponente, d.h. des Gases mit einer anderen physikalischen Eigenschaft, 100% - x (Anteil Gas mit hoher Leitfähigkeit) beträgt.

Ein besonderer Vorteil der vorliegenden Erfindung ist darin zu sehen, dass, wenn beispielsweise Helium als Gas mit hoher Wärmeleitfähigkeit verwendet wird, dieses in relativ geringem Volumen eingesetzt wird, was die Produktionskosten der Lampe merklich verringert.

Das Gas mit einer anderen physikalischen Eigenschaft, das zusammen mit dem Gas hoher Wärmeleitfähigkeit in dem Füllgasgemisch vorhanden ist, hat in der Regel eine geringere Reaktivität als das Gas mit hoher Wärmeleitfähigkeit. Mit den Gasen der zweiten Komponente können beispielsweise hohe Gefäßinnendrucke, optische Lichtveränderungen, wie Lichtfilterungen und verbesserte Lichtleistungen erreicht werden. Beispiele für ein Gas mit anderen physikalischen Eigenschaften sind Stickstoff, Argon, Neon, Kohlendioxid, Stickstoffdioxid oder Schwefelhexafluorid.

Der Gasdruck im Gefäß beträgt in der Praxis zwischen 10⁻² und 1200 hPa, wobei ein bevorzugter Gasdruck zwischen 10⁻¹ und 100hPa liegt.

Die Feststoff-Lichtquelle der erfindungsgemäßen Lampe ist eine lichtemittierende Diode (LED) oder ein Feststoff-Laser. Üblicherweise handelt es sich hierbei um einen Chip, der direkt auf einem wärmeleitenden Träger montiert ist. In einer Ausführungsform ist der Chip nicht mit einem Epoxid oder einem anderen Beschichtungsmaterial beschichtet oder versiegelt, sodass ein direkter Kontakt mit dem Füllgasgemisch vorliegt.

Die erfindungsgemäße Lampe ist von einem mindestens teilweise lichtdurchlässigen Gefäß umgeben, in dem sich die Feststoff-Lichtquelle und das Füllgasgemisch befinden. Eine bevorzugte Ausführungsform für das Gefäß ist aus Glas. Es ist allerdings auch möglich, Gefäße aus Kunststoff sowie transparenten und teiltransparenten Keramiken vorzusehen. Die Gefäßwände können strukturiert sein, um der Lichtquelle ein bestimmtes optisches Aussehen zu verleihen.

Der Träger kann verschiedenen Formen einnehmen, wie beispielsweise eine Platte verschiedenster Dimensionen oder ein Stab. Ein bevorzugter Träger umfasst bevorzugt eine Fassung, die zwischen einer elektrischen Zuleitung und Ableitung angeordnet ist.

Die Feststoff-Lichtquelle, wie beispielsweise eine LED kann als mehrere Lichtquellen in Reihe auf dem Träger angeordnet sein. In diesem Fall kann der Träger aus einem Platinenmaterial gebildet sein.

### Kurze Beschreibung der Zeichnungen

Im Folgenden soll die Erfindung anhand von Ausführungsbeispielen näher erläutert werden. Die Figuren zeigen:
- Fig. 1: eine schematische Längsschnittansicht einer Ausführungsform der erfindungsgemäßen Lampe;
- Fig. 2: eine Schemazeichnung einer Ausführungsform der vorliegenden Erfindung, wobei mehrere LED-Lichtquellen in Reihe auf einem Träger angeordnet sind.

### Bevorzugte Ausführung der Erfindung

Figur 1 zeigt in einer schematischen Längsschnittansicht eine Ausführungsform einer erfindungsgemäße Lampe 1. Die Lampe weist eine LED-Lichtquelle 2 auf, die sich auf einem Träger 3 befindet. Lichtquelle sowie Träger sind in einem gasdichten Gefäß 4 montiert. Das Gefäß ist zumindest teilweise lichtdurchlässig. Im Gefäß befindet sich ein Gasgemisch aus mindestens einem Gas mit hoher Wärmeleitfähigkeit und mindestens einem Gas mit einer anderen physikalischen Eigenschaft 5. Das Gasgemisch 5 hat Kontakt mit der LED-Lichtquelle 2 und dem Gefäß 4 sowie gegebenenfalls auch mit dem Träger 3. Mehr als die Hälfte der an der LED-Lichtquelle anfallenden Wärme wird direkt über den Weg LED -> Füllgas -> Gefäß oder indirekt über den Weg LED -> Träger -> Füllgas -> Gefäß über das Füllgas 5 an die Gefäßwand übertragen.

Das Füllgas umfasst ein Gemisch aus mindestens einem Gas mit hoher Wärmeleitfähigkeit und mindestens einem Gas mit einer anderen physikalischen Eigenschaft. Als Gas mit hoher Wärmeleitfähigkeit wird erfindungsgemäß Helium oder Wasserstoff verwendet. Das Gas mit einer anderen physikalischen Eigenschaft kann beispielsweise Stickstoff, Argon, Neon, CO₂, O₂ oder SF₆ sein.

Figur 2 zeigt eine schematische Darstellung einer anderen Ausführungsform der erfindungsgemäßen Lampe 1. In dieser Ausführungsform ist das Gefäß 4 zylindrisch ausgestaltet. Der Durchmesser beträgt 25mm. Die LEDs 2 sind in Reihe auf einem Träger 3 montiert und werden vom Füllgas 5 umgeben. Das Gefäß besteht aus Glas. Der Träger, der aus einem Platinenmaterial, beispielsweise FR4 oder MCPCB, hergestellt ist, ist mit Haltedrähten am Glaskolben befestigt, sodass die LEDs die komplette Gefäßwand direkt oder indirekt ausleuchten können. Der Träger kann auch an den Endkappen befestigt sein (nicht gezeigt).

In beiden Ausführungsformen sind eine elektrische Zuleitung sowie eine elektrische Rückführung, die hoch wärmeleitfähig sind, unterhalb des Trägers vorgesehen (nicht gezeigt). Beispielsweise kann Kupfer oder ein ähnliches Material, das hoch wärmeleitfähig ist, als elektrische Zuleitung und Rückführung verwendet werden. Die Trägerstruktur kann außerdem Kühlelemente umfassen. Die erfindungsgemäße Lampe kann noch weitere Elemente aufweisen, die beispielsweise in der EP 1 471 564 A2 beschrieben sind.

Die Erfindung wird nun nachfolgend anhand von Ausführungsbeispielen näher erläutert.

Ausführungsbeispiel 1: In einer erfindungsgemäße Lampe wird ein Füllgasgemisch aus Helium/Stickstoff (N₂) verwendet. Der Anteil an Helium beträgt 50%. Der Druck in der Lampe beträgt 100hPa. Es zeigt sich eine gute Wärmeleitfähigkeit mit einem hohen Gefäßinnendruck, wodurch eine niedrige mechanische Belastung gegeben ist. Des Weiteren liegt ein geringerer Heliumverbrauch im Vergleich mit den bisher bekannten heliumgefüllten Lampen vor. Die vorteilhaften Bereiche für die quantitative Zusammensetzung dieses Gasgemischs und die Drücke liegen bei 20% < He < 80%; 50hPa < P < 500hPa.

Ausführungsbeispiel 2: Es wird ein Füllgasgemisch mit Helium/Argon verwendet. Der Heliumanteil im Füllgasgemisch beträgt 10%. Der Gefäßinnendruck wurde mit 100hPa eingestellt. Es hat sich herausgestellt, dass dieses Gasgemisch eine hohe Wärmeleitfähigkeit mit einem hohen Gefäßinnendruck gewährleistet, was eine niedrige mechanische Belastung bedeutet. In dieser Ausführungsform ist der Heliumverbrauch noch niedriger im Vergleich zur Gaskomponente mit geringer Reaktivität. Mit diesem Füllgasgemisch haben sich folgende Bereiche als vorteilhaft erwiesen: 5% < He < 20%; 50hPa < P < 500hPa.

Ausführungsbeispiel 3: Das Gasgemisch hat die Zusammensetzung Helium/Argon, wobei der Anteil von Helium im Gasgemisch 10% ausmacht. Der Druck beträgt 10hPa. Im Vergleich zu den Beispielen 1 und 2 ergibt sich eine erhöhte Wärmeleitfähigkeit mit niedrigem Gasverbrauch. Die vorteilhaften Bereiche liegen hier wie folgt vor: 5% < He < 20%; 1hPa < P < 50hPa.

Ausführungsbeispiel 4: Es wird ein Füllgasgemisch aus Wasserstoff/Helium mit einem Wasserstoffanteil von 4% verwendet. Der Druck beträgt 10hPa. Es ist festgestellt worden, dass dieses Füllgasgemisch eine exzellente Wärmeleitfähigkeit aufweist und der Wasserstoff inaktiv bleibt. Die vorteilhaften Bereiche für dieses Füllgasgemisch sind wie folgt: 0,1 % < Wasserstoff < 4%; 0,1hPa < P < 20hPa.

Ausführungsbeispiel 5: Zur Befüllung einer LED-Lampe wurde ein Gasgemisch aus Helium und Luft verwendet. Der Anteil an Helium im Gasgemisch beträgt 1%, der Druck beträgt 100hPa. Es hat sich mit diesem Gasgemisch eine gute Wärmeleitfähigkeit mit einem hohen Gefäßinnendruck gezeigt. Es liegt wieder ein sehr geringer Heliumverbrauch vor. Im Vergleich zu Luft wird eine erhöhte Wärmeleitfähigkeit festgestellt. Die vorteilhaften Bereiche liegen hier wie folgt vor: 0,1% < Helium < 2%; 80hPa < P < 200hPa.

Ausführungsbeispiel 6: Es wird zur Befüllung der LED-Lampe ein Gasgemisch aus Helium/Stickstoffdioxid (NO₂) verwendet. Der Anteil Helium beträgt 20%, der Druck beträgt 100hPa. Dieses Gasgemisch zeigt eine hohe Wärmeleitfähigkeit mit einem hohen Gefäßinnendruck, wobei eine optische Lichtveränderung beobachtet wird. Dieses Gasgemisch hat allerdings den Nachteil, dass es giftig ist, sodass eine vollständige Abdichtung der Lampe gewährleistet sein muss. Die vorteilhaften Bereiche sind hier wie folgt: 20% < Helium < 80%; 10hPa < P < 200hPa.

Ausführungsbeispiel 7: Es wird ein Füllgasgemisch aus Helium/Schwefelhexafluorid (SF₆)verwendet, wobei der Anteil an Helium im Gasgemisch 20% beträgt. Der Druck beträgt 1hPa. Mit diesem Gasgemisch wurde eine gute Wärmeleitfähigkeit festgestellt, wobei gleichzeitig die elektrische Durchschlagsfestigkeit erhöht ist. Es wird ein minimaler Gasverbrauch verzeichnet. Vorteilhafte Bereiche haben sich wie folgt ergeben: 20% < Helium < 80%; 10hPa < P < 200hPa.

Ausführungsbeispiel 8: Es wird ein Gasgemisch aus Helium/Kohlendioxid (CO₂) verwendet, wobei der Anteil an Helium 50% beträgt. Der Druck beträgt 900hPa. Es zeigt sich eine deutlich verbesserte Wärmeleitfähigkeit mit Druckausgleich zum Außendruck. Die vorteilhaften Bereiche sind wie folgt: 40% < Helium < 70%; 800hPa < P < 1200hPa.

## Patentansprüche

1. Lampe (1) mit mindestens einer Feststoff-Lichtquelle (2), wobei die Feststoff-Lichtquelle (2) eine lichtemittierende Diode (LED) oder ein Feststofflaser ist, die auf einem Träger (3) montiert ist; einem mindestens teilweise lichtdurchlässigen Gefäß (4), das die Lichtquelle und den Träger gasdicht umschließt und einem Füllgas (5), das in dem Gefäß eingeschlossen ist, wobei das Füllgas ein Gemisch aus mindestens einem Gas mit hoher Wärmeleitfähigkeit und mindestens einem Gas mit einer anderen physikalischen Eigenschaft ist, wobei das Gas (5) mit hoher Wärmeleitfähigkeit aus der Gruppe Helium und Wasserstoff gewählt ist, **dadurch gekennzeichnet, dass** der Anteil des Gases mit hoher Wärmeleitfähigkeit 1 bis 80% im Füllgasgemisch beträgt.

2. Lampe (1) nach Anspruch 1, **dadurch gekennzeichnet, dass** das Gas mit hoher Wärmeleitfähigkeit Helium ist.

3. Lampe (1) nach einem der Ansprüche 1 bis 2, **dadurch gekennzeichnet, dass** das Gas mit einer anderen physikalischen Eigenschaft aus der Gruppe Stickstoff, Argon, Neon, Kohlendioxid, Stickstoffdioxid oder Schwefelhexafluorid ist.

4. Lampe (1) nach mindestens einem der Ansprüche 1 bis 3, **dadurch gekennzeichnet, dass** der Gasdruck im Gefäß (4) zwischen 10⁻² und 1200hPa, bevorzugt zwischen 10⁻¹ und 100hPa, liegt.

5. Lampe (1) nach mindestens einem der Ansprüche 1 bis 4, **dadurch gekennzeichnet, dass** der Anteil des Gases mit hoher Wärmeleitfähigkeit 1 bis 10%, insbesondere 8 und 10%, im Füllgasgemisch beträgt.

6. Lampe (1) nach mindestens einem der Ansprüche 1 bis 5, **dadurch gekennzeichnet, dass** das mindestens teilweise lichtdurchlässige Gefäß (4) aus Glas ist.

7. Lampe (1) nach mindestens einem der Ansprüche 1 bis 5, **dadurch gekennzeichnet, dass** das mindestens teilweise lichtdurchlässige Gefäß (4) aus einer transparenten oder teiltransparenten Keramik ist.

8. Lampe (1) nach mindestens einem der Ansprüche 1 bis 7, **dadurch gekennzeichnet, dass** mehrere Lichtquellen (2) in Reihe auf dem Träger angeordnet sind.

9. Lampe (1) nach Anspruch 8, **dadurch gekennzeichnet, dass** der Träger (3) aus einem Platinenmaterial gebildet ist.

## Claims

1. Lamp (1) having at least one solid state light source (2), wherein the solid state light source (2) is a light emitting diode (LED) or a solid state laser mounted on a carrier (3); an at least partially translucent vessel (4) which encloses the light source and the carrier in a gas-tight manner, and a filling gas (5) enclosed in the vessel, the filling gas being a mixture of at least one gas with high thermal conductivity and at least one gas with a different physical property, the gas (5) with high thermal conductivity being selected from the group consisting of helium and hydrogen, **characterized in that** the proportion of the gas with high thermal conductivity ranges from 1 to 80% in the filling gas mixture.

2. Lamp (1) according to claim 1, **characterized in that** the gas with high thermal conductivity is helium.

3. Lamp (1) according to one of claims 1 to 2, **characterized in that** the gas with a different physical property is nitrogen, argon, neon, carbon dioxide, nitrogen dioxide or sulphur hexafluoride.

4. Lamp (1) according to at least one of claims 1 to 3, **characterized in that** the gas pressure in the vessel (4) is between 10⁻² and 1200hPa, preferably between 10⁻¹ and 100hPa.

5. Lamp (1) according to at least one of claims 1 to 4, **characterized in that** the proportion of the gas with high thermal conductivity is 1 to 10%, in particular 8 and 10%, in the filling gas mixture.

6. Lamp (1) according to at least one of claims 1 to 5, **characterized in that** the at least partially translucent vessel (4) is made of glass.

7. Lamp (1) according to at least one of claims 1 to 5, **characterized in that** the at least partially translucent vessel (4) is made of a transparent or partially transparent ceramic.

8. Lamp (1) according to at least one of claims 1 to 7, **characterized in that** several light sources (2) are arranged in series on the support.

9. Lamp (1) according to claim 8, **characterized in that** the support (3) is formed from a circuit board material.

## Revendications

1. Lampe (1) ayant au moins une source de lumière à l'état solide (2), dans laquelle la source de lumière à l'état solide (2) est une diode électroluminescente (DEL) ou un laser à l'état solide, montée sur un support (3) ; un récipient (4) au moins partiellement translucide, qui entoure la source de lumière et le support de manière étanche aux gaz, et un gaz de remplissage (5) enfermé dans le récipient, le gaz de remplissage étant un mélange d'au moins un gaz à conductivité thermique élevée et d'au moins un gaz ayant une propriété physique différente, le gaz (5) à conductivité thermique élevée étant choisi dans le groupe constitué par l'hélium et l'hydrogène, **caractérisé en ce que** la proportion du gaz à conductivité thermique élevée est de 1 à 80 % dans le mélange de gaz de remplissage.

2. Lampe (1) selon la revendication 1, **caractérisée en ce que** le gaz à conductivité thermique élevée est l'hélium.

3. Lampe (1) selon l'une des revendications 1 à 2, **caractérisée en ce que** le gaz ayant une propriété physique différente est l'azote, l'argon, le néon, le dioxyde de carbone, le dioxyde d'azote ou l'hexafluorure de soufre.

4. Lampe (1) selon au moins une des revendications 1 à 3, **caractérisée en ce que** la pression du gaz dans le récipient (4) est comprise entre 10⁻² et 1200hPa, de préférence entre 10⁻¹ et 100hPa.

5. Lampe (1) selon au moins une des revendications 1 à 4, **caractérisée en ce que** la proportion du gaz à conductivité thermique élevée est de 1 à 10%, en particulier de 8 et 10%, dans le mélange de gaz de remplissage.

6. Lampe (1) selon au moins une des revendications 1 à 5, **caractérisée en ce que** le récipient (4) au moins partiellement translucide est en verre.

7. Lampe (1) selon au moins une des revendications 1 à 5, **caractérisée en ce que** le récipient (4) au moins partiellement translucide est constitué d'une céramique transparente ou partiellement transparente.

8. Lampe (1) selon au moins une des revendications 1 à 7, **caractérisée en ce que** plusieurs sources lumineuses (2) sont disposées en série sur le support.

9. Lampe (1) selon la revendication 8, **caractérisée en ce que** le support (3) est formé d'un matériau en plaque de circuit.
